# EUROPÄISCHE PATENTSCHRIFT

(11) **EP 1 656 717 B1**
(45) Veröffentlichungstag und Bekanntmachung des Hinweises auf die Patenterteilung: **21.02.2007**
(21) Anmeldenummer: 04763067.8
(22) Anmeldetag: 01.07.2004
(51) Int. Cl.: H01R 12/24, H01R 12/08

(54) **FLACHKABEL-STECKVERBINDERANORDNUNG**
FLAT CABLE CONNECTOR ARRANGEMENT
DISPOSITIF DE RACCORD A CABLE PLAT

(30) Priorität: 14.08.2003 DE 10337508
(43) Veröffentlichungstag der Anmeldung: 17.05.2006
(73) Patentinhaber: FCI, 78000 Versailles (FR)
(72) Erfinder: PABST, Thomas, Bernhard, 90425 Nürnberg (DE)
(74) Vertreter: Regi, François-Xavier
(86) Internationale Anmeldenummer: PCT/EP2004/007169
(87) Internationale Veröffentlichungsnummer: WO 2005/020380

(56) Entgegenhaltungen:
- EP-A- 0 062 760
- DE-A- 2 259 858
- US-A- 3 934 075
- US-A- 3 992 773
- US-A1- 2001 040 043

## Beschreibung

Die vorliegende Erfindung betrifft eine Flachkabel-Steckverbinderanordnung nach dem Oberbegriff des Patentanspruchs 1.

Solche Flachkabel-Steckverbinderanordnungen werden eingesetzt, wenn es darauf ankommt, einen Signalleiter vor äußeren elektromagnetischen Einflüssen zu schützen. Zu diesem Zweck umhüllt man den isolierten Signalleiter mit einer elektrisch leitenden Hülle, die mit einer Masse verbunden ist. Bei Koaxkabeln mit rundem Querschnitt ist es üblich, einen schmalen Streifen aus Aluminiumfolie spiralförmig um den isolierten Signalleiter zu wickeln, um so die Abschirmung herzustellen. Bei Flex-Flachbandkabeln wird das Kabel in Sandwichtechnik zwischen zwei Streifen aus einer Leiterfolie, z. B. einer Aluminiumfolie, gelegt und die Folien durch Umbördeln oder Verkleben mit einer leitenden Paste miteinander verbunden.

In der US 2001/0040043 A1 (Fig. 1-4) ist eine Flachkabel-Steckverbinderanordnung gezeigt, mit einem flexiblen Flachkabel, das mindestens einen Signalleiter, mindestens einen Masseleiter und eine die Leiter umgebende Schirmung aufweist, und einem Steckverbinder mit Metallgehäuse oder einem Gehäuse aus metallisiertem oder anderem leitfähigen Material und einem mit dem Signalleiter verbundenen Kontaktelement.

Weiterhin ist es aus der US 5 021 007 (Fig. 1, 2, 4-6) entnehmbar, bei einem geschirmten Flachkabel Signalleiter und einen Masseleiter jeweils durch Crimpung mit Kontaktelementen zu verbinden.

Die US 4 500 157 (Fig. 1, 3, 4, 6-8) zeigt eine Verbinderanordnung mit einem geschirmten Flachkabel, bei dem eine äußere Schirmung und ein Masseleiter an einen Erdungsclip abisolationsfrei mittels Durchdringungstechnik anschließbar ist.

In der DE 2 259 858 A (Fig. 1-3) wird bei einem abgeschirmten Flachbandkabel die Schirmung und ein Masseleiter mittels eines klauenförmigen Klemmstücks ebenfalls abisolationsfrei kontaktiert (Fig. 1). Alternativ ist noch für einen Steckverbinder die gemeinsame Kontaktierung von Schirmung und Masseleiter des Flachkabels mittels dessen Isolierung durchdringender Kontaktspitzen oder -schrauben angegeben.

Bei letzterer Technik ist nicht immer sicher gewährleistet, daß die beiden Folien in gutem elektrischen Kontakt miteinander stehen. Ferner ist es für eine gute Abschirmung wichtig, daß am Übergang zwischen dem Flachbandkabel und dem Steckverbinder eine gute elektrische Leitung hergestellt wird und die Abschirmung sowie das Steckergehäuse sicher auf dem Massepotential liegen.

Der vorliegenden Erfindung liegt die Aufgabe zugrunde, eine Flachkabel-Steckverbinderanordnung der gattungsgemäßen Art anzugeben, bei der eine gute elektrische Verbindung gewährleistet ist, einerseits zwischen verschiedenen Teilen der Abschirmung untereinander, der Abschirmung und Masseleitern, sowie dem Steckverbindergehäuse, der Abschirmung und dem Masseleiter.

Diese Aufgabe wird anspruchsgemäß gelöst. In den Unteransprüchen sind Merkmale bevorzugter Ausführungsformen der vorliegenden Erfindung gekennzeichnet.

Der vorliegenden Erfindung liegt die allgemeine Idee zugrunde, sich mehrfach elektrische Crimpverbindungen zunutze zu machen. So wird einerseits durch eine Massebrücke, deren Kontaktmesser sowohl die Schirmung als auch den Masseleiter durchstechen, eine elektrische Verbindung zwischen diesen hergestellt. Somit liegt die Schirmung auf Massepotential. Gleichzeitig wird das Steckverbindergehäuse aus Metall oder einem anderen elektrisch leitenden Material auf die Massebrücke gecrimpt, so daß auf diesem Wege auch dieses Gehäuse auf Massepotential liegt.

Die erfindungsgemäße Anordnung hat darüber hinaus den Vorteil, daß durch das Vercrimpen der Massebrücke, die wiederum auf den Flachleiter gecrimpt ist, im Gehäuse eine Sicherung des Flachkabels im Steckverbinder gewährleistet ist.

Im folgenden wird die Erfindung anhand der Beschreibung eines Ausführungsbeispiels unter Bezugnahme auf die Zeichnung näher erläutert. Darin zeigen:
- Fig. 1: perspektivische Ansichten einer Ausführungsform der erfindungsgemäßen Flachkabel-Steckverbinderanordnung;
- Fig. 2: perspektivische Teilschnitte durch ein Flachkabel mit Massebrücke; und
- Fig. 3: eine perspektivische Ansicht eines Längsteilschnitts durch eine erfindungsgemäße Flachkabel-Steckverbinderanordnung.

Die obere Ansicht in Fig. 1 zeigt eine Flachkabel-Steckverbinderanordnung 1 mit Blick auf das Steckgesicht des Steckverbinders 3. Dieser weist-ein Kontaktelement 8 auf, das in einem dielektrischen Einsatz 10 gelagert ist, welcher in das Steckverbindergehäuse 4 mit geringem Spiel eingefügt ist. Das Flachkabel 2 weist, wie man am besten rechts unten in Fig. 1 erkennt, einen Signalleiter 5 auf, zu dessen beiden Seiten ebenfalls als Flachleiter ausgeführte Masseleiter 6 in einem flexiblen Kunststoffmaterial vergossen sind, um das herum eine elektrisch leitende Folie, z.B. Alufolie, als Schirmung 7 angebracht ist, wobei Schirmung und Leiteranordnung zusammen wiederum in flexiblem Kunststoff vergossen sind, der dem Flachkabel seine äußere Form gibt. In dieser Darstellung erkennt man ebenfalls eine Massebrücke 9 am kabelseitigen Ende des Verbindergehäuses 4, das im folgenden unter Bezugnahme auf Fig. 2 näher erläutert wird. Man erkennt ferner in Fig. 1, daß das Metallgehäuse 4 oder ein Gehäuse aus einem anderen elektrisch leitenden Material auf der Höhe der Massebrücke 9 auf diese und das Flachkabel 2 gecrimpt ist. Das Gehäuse kann z. B. aus einem metallisierten Werkstoff bestehen (z.B. mit Stahlfasern gefüllter Kunststoff) oder eine Metallbeschichtung auf seiner Oberfläche aufweisen.

Fig. 2 zeigt zwei perspektivische Teilschnitte durch die Anordnung der Massebrücke 9 auf dem Flachkabel 2. Die Massebrücke 9 weist eine Grundplatte 14 auf, an deren parallel zu den Leitern 5, 6 verlaufenden Kanten gegenüber der Grundplatte 14 um 90° abgewinkelt Kontaktmesser 15 angeformt sind. Die Grundplatte 14 ist so breit, daß die Kontaktmesser 15 beim Aufcrimpen der Massebrücke 9 auf das Flachkabel 2 sowohl die Abschirmung 7 als auch die Masseleiter 6 durchstechen. Dadurch wird einerseits ein elektrischer Kontakt zwischen dem unteren Teil der Abschirmung und dem oberen Teil der Abschirmung 7 hergestellt, der je nach Fertigungsmethode der Abschirmung 7 nicht mit 100-prozentiger Sicherheit gewährleistet ist. Ferner wird ein elektrischer Kontakt hergestellt zwischen der Abschirmung 7 und den Masseleitern 6, so daß die Abschirmung 7 sicher auf Massepotential liegt. Ferner sind durch die Massebrücke 14 die beiden Masseleiter 6 zu beiden Seiten des Signalleiters 5 kurzgeschlossen, also auf gleichem Potential gehalten.

Die Crimpkontaktmesser können in ihrer Quererstreckung schräg zum Grundplattenrand angeordnet sein. Dadurch wird erreicht, daß bei Maßtoleranzen der einzelnen Elemente trotzdem eine sichere Durchkontaktierung erzielt wird.

Die Grundplatte 14 der Massebrücke 9 weist an ihren vier Enden jeweils eine Zunge 16 auf, die ebenfalls um 90° gegenüber der Erstreckung der Grundplatte 14 umgebogen ist, und zwar um das Flachkabel 2 an seinen Seitenwänden zu umgreifen und wobei die Zungen 16 ausreichend lang sind, um auf der Unterseite des Flachkabels 2 noch einmal um 90° umgebogen werden zu können, wodurch die Massebrücke 9 fest auf dem Flachkabel 2 verankert ist.

Die Massebrücke 9 wird am vordersten, nicht abisolierten Ende des Flachkabels 2 angebracht. Der abisolierte Signalleiter 5 steht demgegenüber so weit vor, daß ein Kontaktelement 8 an ihm, z.B. durch Crimpen oder Löten, befestigt werden kann.

Fig. 3 zeigt die Anordnung des Flachkabels 2 mit dem daran angeschlossenen Kontaktelement in dem Steckverbindergehäuse 4 montiert. Das Kontaktelement 8 ist einschließlich seines Verbindungsendes mit dem Signalleiter 5 in dem dielektrischen Einsatz 10 gelagert. Dieser ist ebenso wie das Verbindergehäuse 4 rotationssymmetrisch und bildet in seinem vorderen Teil einen Zylinder mit reduziertem Durchmesser gegenüber seinem hinteren Teil, dessen Durchmesser mit etwas Spiel dem Innendurchmesser des im wesentlichen zylinderförmigen Steckverbindergehäuses entspricht. Auf der Höhe des vorderen Teils des dielektrischen Einsatzes 10 ist der Durchmesser des Steckverbindergehäuses 4 durch eine Einschnürung 11 verringert, so daß der Innendurchmesser des Steckverbindergehäuses 4 im Bereich des vorderen Teils des Einsatzes 10 im wesentlichen mit etwas Spiel dem Durchmesser des Einsatzes 10 an dieser Stelle entspricht. Dadurch bildet sich eine Schulter 17 an der Steckgehäuseinnenwand, gegen die die Schulter 18 des Einsatzes 10 stößt.

Die Massebrücke 9 befindet sich im hinteren Ende des Steckverbindergehäuses 4. Auf der Höhe der Massebrücke 9 wird das Steckverbindergehäuse 4 durch Crimpen so deformiert, daß die Gehäuseinnenwand an dieser Stelle in mechanischem und elektrischem Kontakt mit der Massebrücke 9 steht. Der Kontakt wird sowohl auf der Seite der Grundplatte 14, als auch auf der gegenüberliegenden Seite, an der, wie in Fig. 2 gezeigt, die Schneidmesser aus dem Flachkabel 2 vorstehen, sowie auf der Höhe der umgebogenen Zungen 16 hergestellt. Der Crimpbereich 19 sorgt gleichzeitig dafür, daß der dielektrische Einsatz 10 in Gegensteckrichtung fixiert ist. Dies geschieht über die Flanken 20, die sich im Übergangsbereich zwischen dem Crimpbereich 19 und der Rückseite des dielektrischen Einsatzes 10 bildet. Die Flanken zu beiden Seiten des Crimpbereichs 19 bilden ferner Räume, in denen sich die umgebogenen Zungen 16 befinden, so daß die Gehäuseverformung durch das Crimpen auf der der Grundplatte 14 gegenüberliegenden Seite bis auf die Oberfläche des Flachkabels 2 gehen kann. Dadurch wird gleichzeitig eine Kabelsicherung bewirkt, die verhindert, daß das Flachkabel 2 aus dem Steckverbinder 3 herausgezogen werden kann.

Die Montage der in Fig. 3 gezeigten Flachkabel-Steckverbinderanordnung kann voll maschinell erfolgen und das Ergebnis ist ein mechanisch robuster und elektrisch sehr gut abgeschirmter Steckverbinder, mit einer sehr wirksamen Kabelsicherung.

## Patentansprüche

1. Flachkabel-Steckverbinderanordnung (1), mit
- einem Flachkabel (2), das mindestens einen Signalleiter (5), mindestens einen Masseleiter (6) und eine die Leiter umgebende Schirmung (7) aufweist, und
- einem Steckverbinder (3) mit Metallgehäuse (4) oder einem Gehäuse aus metallisiertem oder anderem leitfähigen Material und einem mit dem Signalleiter (5) verbundenen Kontaktelement (8),
**dadurch gekennzeichnet, dass**
eine unter Durchdringung der Schirmung (7) und des mindestens einen Masseleiters (6) auf das Flachkabel (2) gecrimpte Massebrücke (9) durch Crimpung (19) des leiterseitigen Teils des Gehäuses (4) auf die Massebrücke (9) mit diesem in elektrischen Kontakt gebracht ist.

2. Flachkabel-Steckverbinderanordnung nach Anspruch 1, **dadurch gekennzeichnet, dass** das Flachkabel (2) als Flachleiter ausgebildet ist, mit einem flachen Signalleiter (5), der zwischen zwei beidseitig zu ihm parallel verlaufenden mit Abstand angeordneten Masseflachleitern (6) angeordnet in einem flexiblen Kunststoffkörper (12) vergossen ist, der von Metallfolien umgeben ist, die wiederum mit dem Körper (12) in einer äußeren flexiblen Kunststoffhülle (13) vergossen sind.

3. Flachkabel-Steckverbinderanordnung nach Anspruch 1 oder Anspruch 2, **dadurch gekennzeichnet, dass** die Massebrücke (9) eine im wesentlichen rechteckige Grundplatte (14) aufweist, deren Breite quer zur Leiterlängsrichtung schmaler als die Breite des Flachkabels (2) ist, derart, daß von den Seitenrändern um 90° zur Grundplatte (14) abgewinkelte Crimpkontaktmesser (15) in die Abschirmung (7) und in die Masseleiter (6) eingreifen, und an den vier Ecken der Grundplatte (14) Zungen (16) angeordnet sind, die das Flachkabel (2) bis auf dessen der Grundplatte (14) gegenüberliegende Seite umgreifen.

4. Flachkabel-Steckverbinderanordnung nach Anspruch 3, **dadurch gekennzeichnet, dass** die Crimpkontaktmesser (15) in ihrer Quererstreckung schräg zum Grundplattenrand angeordnet sind.

5. Flachkabel-Steckverbinderanordnung nach einem der vorstehenden Ansprüche, **dadurch gekennzeichnet, dass** das Gehäuse (4) einen dielektrischen Einsatz (10) aufweist, in dem das Kontaktelement (8) einschließlich seines Crimpendes geführt ist.

6. Flachkabel-Steckverbinderanordnung nach Anspruch 5, **dadurch gekennzeichnet, dass** das Gehäuse (4) und der Einsatz (10) im wesentlichen zylinderförmig sind, wobei das in Steckrichtung gesehen vordere Ende des Einsatzes (10) einen reduzierten Durchmesser hat, zur Bildung einer Schulter (18), die gegen eine Durchmesserverjüngung des Metallgehäuses (4, 9) stößt, wobei der Einsatz (10) kabelseitig durch die Crimpeinschnürung des Metallgehäuses (4, 9) über der Massebrücke (9) gesichert ist.

7. Flachkabel-Steckverbinderanordnung nach Anspruch 3, **dadurch gekennzeichnet, dass** die Crimpung des Gehäuses (4, 9) über der Massebrücke (9) eine Ausdehnung in Steckrichtung hat, die kleiner oder im wesentlichen gleich dem Abstand zwischen den vorderen und hinteren Zungen (16) ist, wodurch eine Kabelsicherung bewirkt wird.

8. Flachkabel-Steckverbinderanordnung nach Anspruch 3 oder 4, **dadurch gekennzeichnet, dass** die Zungen (16) länger als die Dicke des Flachkabels (2) sind, sodass deren Enden auf der Leiterunterseite umbiegbar sind, und die Crimpkontaktmesser zu ihrem freien Ende spitz zulaufen, wobei ihre Länge geringfügig größer als die Dicke des Flachkabels ist.

## Claims

1. A flat cable plug connector arrangement (1) with
- a flat cable (2) that has at least one signal conductor (5), at least one ground conductor (6), and a shield (7) surrounding the conductors and
- with a plug connector (3) having a metal housing (4) or a housing made of metallized or other conductive material and a contact element (8) connected to the signal conductor (5),
**characterized in that**
a grounding jumper (9) that is crimped onto the flat cable (2) and penetrates the shield (7) and the at least one ground conductor (6) is brought into electrical contact with the conductor-side part of the housing (4) by crimping (19) the latter onto the grounding jumper (9).

2. The flat cable plug connector arrangement according to claim 1, further **characterized in that** the flat cable (2) is constructed as a flat conductor having a flat signal conductor (5) that is encapsulated between two flat ground conductors (6) running at a spacing parallel to it and arranged in a flexible plastic body (12), which is surrounded by metal foils, which are in turn encapsulated together with the body (12) in an outwardly flexible plastic sheath (13).

3. The flat cable plug connector arrangement according to claim 1 or claim 2, further **characterized in that** the grounding jumper (9) has an essentially rectangular base plate (14), the width of which transverse to the longitudinal direction of the conductor is narrower than the width of the flat cable (2), in such a way that crimping contact blades (15), bent by 90° from the side edges with respect to the base plate (14), bite into the shield (7) and into the ground conductor (6), and tabs (16) are arranged at the four corners of the base plate (14) that embrace the flat cable (2) up to its side lying opposite the base plate (14).

4. The flat cable plug connector arrangement according to claim 3, further **characterized in that** the crimping contact blades (15) are arranged at an angle to the edge of the base plate in their crosswise extension.

5. The flat cable plug connector arrangement according to one of the preceding claims, further **characterized in that** the housing (4) has a dielectric insert (10), in which the contact element (8), including its crimping end, is guided.

6. The flat cable plug connector arrangement according to claim 5, further **characterized in that** the housing (4) and the insert (10) are essentially cylindrical in shape, the front end of the insert (10), viewed in the plugging direction, having a reduced diameter so as to form a shoulder (18), which abuts against a contraction in the diameter of the metal housing (4, 9), the insert (10) being secured on the cable side by the crimping constriction of the metal housing (4, 9) over the grounding jumper (9).

7. The flat cable plug connector arrangement according to claim 3, further **characterized in that** the crimping of the housing (4, 9) over the grounding jumper (9) has an extension in the plugging direction that is smaller than or essentially equal to the spacing between the front and back tabs (16), so that a securing of the cable is effected.

8. The flat cable plug connector arrangement according to claim 3 or 4, further **characterized in that** the tabs (16) are longer than the thickness of the flat cable (2), so that their ends can be bent around the bottom side of the conductor and the crimping contact blades become pointed at their free ends, their length being slightly greater than the thickness of the flat cable.

## Revendications

1. Agencement de connecteur enfichable à câble plat (1), comprenant
- un câble plat (2) qui comporte au moins un conducteur de signal (5), un conducteur de masse (6) et un blindage (7) entourant les conducteurs, et
- un connecteur enfichable (3) doté d'un boîtier métallique (4) ou d'un boîtier en matériau métallisé ou en un autre matériau conducteur et un élément de contact (8) relié au conducteur de signal (5),
**caractérisé en ce que**
un pont de masse (9), qui est serti sur le câble plat (2) en pénétrant dans le blindage (7) et l'au moins un conducteur de masse (6), est amené en contact électrique avec la partie du boîtier (4), située du côté conducteur, par sertissage (19) du boîtier (4) sur le pont de masse (9).

2. Agencement de connecteur enfichable à câble plat selon la revendication 1, **caractérisé en ce que** le câble plat (2) est configuré en conducteur plat, qui comporte un conducteur de signal (5) plat, qui est moulé dans un corps de matière plastique souple (12) entre deux conducteurs de masse plats (6) s'étendant en parallèle à distance l'un de l'autre de chaque côté dudit conducteur de signal, le corps de matière plastique étant entouré de feuilles métalliques, qui sont moulées là encore avec le corps (12) dans une gaine de matière plastique souple extérieure (13).

3. Agencement de connecteur enfichable à câble plat selon la revendication 1 ou la revendication 2, **caractérisé en ce que** le pont de masse (9) comporte une plaque de base (14) sensiblement rectangulaire, dont la largeur transversalement à la direction longitudinale du conducteur est inférieure à la largeur du câble plat (2), de sorte que des lames de contact par sertissage (15), qui s'étendent depuis les bords latéraux à 90° par rapport à la plaque de base (14), s'engagent dans le blindage (7) et dans le conducteur de masse (6), et des languettes (16) sont disposées aux quatre coins de la plaque de base (14) et entourent le câble plat (2) jusque sur le côté de celui-ci qui est opposé à la plaque de base (14).

4. Agencement de connecteur enfichable à câble plat selon la revendication 3, **caractérisé en ce que** les lames de contact par sertissage (15) sont disposées, dans leur extension transversale, en étant inclinées par rapport au bord de la plaque de base.

5. Agencement de connecteur enfichable à câble plat selon l'une des revendications précédentes, **caractérisé en ce que** le boîtier (4) comporte un insert diélectrique (10) dans lequel est guidé l'élément de contact 8, y compris son extrémité de sertissage.

6. Agencement de connecteur enfichable à câble plat selon la revendication 5, **caractérisé en ce que** le boîtier (4) et l'insert (10) sont de forme sensiblement cylindrique, l'extrémité avant de l'insert (10), vu dans la direction d'enfichage, ayant un diamètre réduit, de façon à former un épaulement (18), qui vient en butée contre une réduction de diamètre du boîtier métallique (4, 9), l'insert (10) étant bloqué du côté du câble en resserrant par sertissage le boîtier métallique (4, 9) par-dessus le pont de masse (9).

7. Agencement de connecteur enfichable à câble plat selon la revendication 3, **caractérisé en ce que** le sertissage du boîtier (4, 9) par-dessus le pont de masse (9) présente une extension dans la direction d'enfichage, qui est inférieure ou sensiblement égale à la distance entre les languettes (16) avant et arrière, de façon à provoquer un blocage du câble.

8. Agencement de connecteur enfichable à câble plat selon la revendication 3 ou 4, **caractérisé en ce que** les languettes (16) ont une longueur supérieure à l'épaisseur du câble plat (2), de sorte que leurs extrémités peuvent être repliées du côté inférieur du conducteur, et les lames de contact par sertissage se terminent en pointe à leur extrémité libre, leur longueur étant légèrement supérieure à l'épaisseur du câble plat.
